# FASCICULE DE BREVET EUROPEEN

(11) **EP 1 087 075 B1**
(45) Date de publication et mention de la délivrance du brevet: **26.05.2004**
(21) Numéro de dépôt: 00402634.0
(22) Date de dépôt: 22.09.2000
(51) Int. Cl.: E04G 5/04

(54) **Dispositif d'ancrage dit permanent**
Permanente Verankerungsvorrichtung
Permanent anchoring device

(30) Priorité: 24.09.1999 FR 9911951; 24.09.1999 FR 9911952
(43) Date de publication de la demande: 28.03.2001
(73) Titulaire: Dimos, Société Anonyme, 44150 Ancenis (FR)
(72) Inventeur: Goubaud, Michel, 44150 Saint Herblon (FR)
(74) Mandataire: Dawidowicz, Armand

(56) Documents cités:
- EP-A- 0 839 975
- FR-A- 2 547 632
- FR-A- 2 610 027

## Description

La présente invention concerne un dispositif d'ancrage dit permanent dans un élément de construction, tel qu'un mur, pour ancrer ou accrocher de manière non permanente au moins un dispositif de sécurité, tel qu'un échafaudage, une nacelle, une échelle, une plate-forme ou similaire.

Un grand nombre de dispositifs d'ancrage du type précité ont été développés à ce jour. Ces dispositifs d'ancrage comprennent de manière générale une pièce de fixation à l'élément de construction et un élément de liaison entre dispositif de sécurité et pièce de fixation. Ces dispositifs d'ancrage sont généralement constitués de pièces de forme relativement complexe qui nécessitent en outre une certaine dextérité de l'utilisateur pour permettre un accrochage entre pièce de fixation et élément de liaison. Du fait de la complexité des pièces, de tels dispositifs d'ancrage sont relativement onéreux. La multiplication de leur utilisation en raison de nouvelles normes nécessite aujourd'hui de simplifier ces dispositifs pour en réduire le coût et permettre leur implantation en un grand nombre d'endroits sur une construction.

On connaît également en particulier par FR A 2610027 des dispositifs non pas d'ancrage mais simplement de fixation constitués d'une tige munie d'une tête. La tige traversant l'élément de construction est immobilisée dans l'élément de construction simplement au moyen d'une contre-plaque maintenue par un écrou, cette immobilisation ne pouvant être effectuée qu'après insertion, dans l'espace séparant la tête de l'élément de construction, d'une équerre sur laquelle pourra être fixé le dispositif de sécurité à accrocher. De ce fait, la manipulation du dispositif de sécurité en vue de son accrochage ne peut pas s'opérer aisément à partir du sol car elle nécessite diverses opérations de vissage. En effet, la fixation du dispositif de sécurité à l'équerre avant immobilisation de l'équerre sur la tige insérée dans l'élément de construction est impossible du fait du mode de fixation de l'équerre à la tige de fixation.

Un but de la présente invention est donc de proposer un dispositif d'ancrage dit permanent dont la conception, particulièrement simplifiée, permet de disposer d'un dispositif d'ancrage de coût réduit.

Un autre but de la présente invention est de proposer un dispositif d'ancrage dont la conception permet une mise en place aisée de l'élément de liaison sur la pièce de fixation, cette mise en place pouvant s'effectuer à partir du sol.

A cet effet, l'invention a pour objet un dispositif d'ancrage dit permanent dans un élément, tel qu'un mur d'une construction pour ancrer ou accrocher de manière non permanente au moins un dispositif de sécurité, tel qu'un échafaudage, une nacelle, une échelle, une plate-forme ou similaire, ce dispositif d'ancrage comprenant une pièce de fixation permanente à l'élément de construction et un élément de liaison entre dispositif de sécurité et pièce de fixation, cet élément de liaison comportant au moins une ouverture profilée en forme de U renversé, caractérisé en ce que la pièce de fixation, telle que vis, boulon, broche ou cheville, est constituée d'un corps allongé muni successivement, depuis son extrémité d'introduction dans l'élément de construction, d'un organe de limitation d'enfoncement axial dans l'élément de construction et d'une tête de manière à ménager, derrière la tête de la pièce de fixation, un espace permettant à l'élément de liaison fixé au dispositif de sécurité de pouvoir se positionner au-dessus de la pièce de fixation en vue d'une coopération au moins avec la tête de ladite pièce de fixation, l'ouverture profilé de l'élément de liaison étant montée à cheval sur le corps de la pièce de fixation derrière la tête de la pièce de fixation, de sorte que toute désolidarisation du dispositif de sécurité de l'élément de la construction, lorsqu'il est soumis à un effort de renversement, est empêché.

Grâce à la conception de la pièce de fixation, l'accrochage et le décrochage du dispositif de sécurité par l'intermédiaire de l'élément de liaison s'avèrent des opérations particulièrement aisées. Par ailleurs, la présence de l'organe de limitation d'enfoncement axial permet de sélectionner, au moment de l'ancrage, l'orientation angulaire souhaitée pour la tête de la pièce de fixation.

Selon une forme de réalisation préférée de l'invention, l'organe de limitation d'enfoncement axial du corps de la pièce de fixation dans l'élément de construction est constitué d'une pièce rapportée sur le corps et formant entretoise entre l'élément de construction et la tête de la pièce de fixation.

La conception d'un organe de limitation d'enfoncement sous forme d'une pièce rapportée permet l'utilisation d'une tige d'ancrage classique. Par ailleurs, une coopération de cet organe avec la tête de la pièce de fixation est facilitée notamment en vue d'une immobilisation en rotation de cet organe sur le corps de la pièce de fixation.

L'invention sera bien comprise à la lecture de la description suivante d'exemples de réalisation, en référence aux dessins annexés dans lesquels :
la figure 1 représente une vue partiellement en perspective de l'élément de liaison du dispositif d'ancrage destiné à être positionné sur la pièce de fixation du dispositif d'ancrage objet de l'invention;
la figure 2 représente une vue en perspective à l'état éclaté des éléments constitutifs de la pièce de fixation ;
la figure 3 représente une vue en perspective à l'état assemblé d'une variante de la pièce de fixation du dispositif d'ancrage objet de l'invention ;
la figure 4 représente une vue en perspective de dessous d'un élément de liaison d'un dispositif d'ancrage conforme à l'invention ;
la figure 5 représente une vue schématique en perspective d'un dispositif de sécurité constitué par un échafaudage positionné sur un élément de mur au moyen du dispositif d'ancrage conforme à l'invention et
la figure 6 représente une vue en perspective d'un dispositif de sécurité constitué par une échelle fixée, au moyen d'un dispositif d'ancrage conforme à l'invention, à un mur.

Le dispositif d'ancrage, objet de l'invention, est un dispositif d'ancrage dit permanent dans la mesure où il est destiné normalement, en ce qui concerne au moins une partie des éléments constitutifs de ce dispositif, à être laissé de manière permanente dans l'élément de la construction tel qu'un mur.

Ce dispositif permet d'ancrer ou d'accrocher de manière non permanente au moins un dispositif 2 de sécurité qui peut être constitué par un échafaudage, comme l'illustre la figure 5 ou une échelle comme l'illustre la figure 6.

Ce dispositif d'ancrage comprend une pièce 3 de fixation à l'élément 1 de construction, cette fixation devant être réalisée de manière généralement permanente et un élément 12 de liaison entre le dispositif 2 de sécurité et la pièce 3 de fixation.

La pièce 3 de fixation ou d'ancrage, telle qu'une vis, un boulon ou une cheville, est constituée d'un corps 5 allongé pourvu à son extrémité opposée à son extrémité 5B d'introduction dans l'élément 1 de construction d'une partie généralement saillante formant un renflement appelée tête 4. Il comporte encore entre extrémité 5B d'introduction et tête 4 un organe de limitation de l'enfoncement axial du corps 5 de la pièce 3 de fixation dans l'élément 1 de construction. Cet organe représenté en 9 aux figures, permet ainsi de ménager un espace entre élément 1 de construction et tête 4 de la pièce 3 de fixation à l'état ancré de cette dernière pour permettre une coopération des différents éléments constituant le dispositif d'ancrage.

Bien que la pièce 3 de fixation soit généralement constituée par une vis dont le corps 5 portera donc une partie 5B filetée pour faciliter la fixation de l'ensemble au moyen d'une plaque et d'un écrou, d'autres modes de fixation du corps 5 dans l'élément 1 de construction peuvent être envisagés.

L'organe de limitation d'enfoncement axial du corps 5 de la pièce 3 de fixation dans l'élément 1 de construction peut également affecter un grand nombre de formes. Dans un premier mode de réalisation non-représenté, cet organe de limitation d'enfoncement axial du corps 5 de la pièce 3 de fixation dans l'élément 1 de construction peut être formé d'une seule pièce avec le corps 5 de la pièce 3 de fixation. Dans ce cas, cet organe peut être constitué par exemple d'au moins un épaulement ménagé à la périphérie du corps 5 de la pièce 3 de fixation entre la tête 4 et l'extrémité 5B d'introduction du corps 5 dans l'élément 1 de construction.

Dans un autre mode de réalisation de l'invention, l'organe de limitation d'enfoncement axial du corps 5 de la pièce 3 de fixation dans l'élément 1 de construction peut être constitué d'une pièce rapportée formant entretoise entre l'élément 1 de construction et la tête 4 de la pièce 3 de fixation. Cette pièce rapportée tel qu'un manchon présentant au moins un épaulement périphérique externe ou un galet 9 à gorge est agencée pour ménager au moins une gorge circonférentielle externe continue ou discontinue entre la tête 4 de la pièce 3 de fixation et la partie 5A du corps 5 de la pièce 3 de fixation destinée à être introduite dans l'élément 1 de construction. L'ouverture 13 profilée de l'élément 12 de liaison est montée à cheval dans la dite gorge 6 pour entourer au moins partiellement le fond de la gorge 6. Cette pièce rapportée, de préférence à gorge 6, est introduite à coulissement sur le corps 5 de la pièce 3 de fixation jusqu'à une position en butée sur la tête 4 de la pièce 3 de fixation.

Généralement, le corps 5 fait saillie de la construction 1 à son extrémité opposée à la tête de vis pour permettre son immobilisation au moyen d'un écrou 7 coopérant avec la partie filetée 5b du corps 5. La gorge 6 est disposée, à l'état vissé de la pièce 3 de fixation, dans l'élément 1 de construction entre la face de la construction destinée à recevoir le dispositif de sécurité et la tête 4 de vis.

Cette gorge 6 est donc parfaitement visible à l'état vissé de la pièce 3 de fixation puisqu'elle demeure à l'extérieur de la construction 1. Il est à noter que dans tous les exemples représentés aux figures, la gorge est ménagée au moyen d'une pièce rapportée constituée à chaque fois par un galet 9 à gorge, ce galet constituant l'organe de limitation d'enfoncement axial du corps 5 de la pièce 3.

Cette gorge 6 présente de préférence une section d'allure générale trapézoïdale, la petite base du trapèze constituant le fond de la gorge 6.

Outre cette pièce 3 de fixation, le dispositif d'ancrage comporte encore un élément 12 de liaison destiné à être fixé au dispositif 2 de sécurité. Cet élément 12 de liaison permet d'ancrer ou d'accrocher, de manière non permanente, le dispositif 2 de sécurité à la pièce 3 de fixation. Pour permettre cette fixation, cet élément 12 de liaison comporte au moins une ouverture 13 profilée en forme de U renversé. L'élément 12 de liaison est solidarisé à la pièce 3 de fixation par un montage à cheval de l'élément 12 de liaison sur le corps 5 de la pièce 3 de fixation, derrière la tête 4 de ladite pièce grâce à l'ouverture 13 dont est muni l'élément 12 de liaison. Cet ouverture 13 vient se loger dans l'espace ménagé entre tête 4 et élément 1 de construction grâce à la présence de l'organe de limitation d'enfoncement axial. Dans le cas où le corps 5 comporte une gorge 6 ménagée au moyen d'une pièce rapportée. L'ouverture 13 de l'élément 12 de liaison est montée à cheval dans ladite gorge. Ce montage à cheval est obtenu en positionnant l'élément 12 de liaison au-dessus de la pièce 3 de fixation puis abaissement de ce dernier de telle sorte que les bords 13A de l'ouverture 13 ménagée dans l'élément de liaison 12 viennent enserrer avec plus ou moins de jeu, le fond de la gorge 6 de la pièce 3 de fixation ou simplement le corps 5 de la pièce 3 en l'absence de gorge 6. Il en résulte un positionnement particulièrement simple de l'élément 12 de liaison sur la pièce 3 de fixation.

Le fait que la gorge 6, lorsqu'elle existe, présente une section d'allure générale trapézoïdale comme cela a été décrit ci-dessus facilite l'introduction des bords 13A de l'ouverture 13 de l'élément 12 dans la gorge 6 ménagée entre les flasques du galet 9 à gorge. Grâce à ce positionnement de l'élément 12 de liaison, toute désolidarisation du dispositif 2 de sécurité de la construction 1, lorsqu'il est soumis à un effort de renversement, est empêchée.

Outre cette solidarisation entre élément 12 de liaison et pièce 3 de fixation dans le sens d'un pivotement autour d'un axe sensiblement horizontal, il peut être dans certains cas nécessaire d'immobiliser en rotation l'élément de liaison 12 par rapport à la pièce 3 de fixation. Pour permettre cette immobilisation, dans le cas où la gorge 6 est ménagée dans une pièce rapportée, la pièce rapportée et la tête 4 de la pièce 3 de fixation comportent des formes complémentaires emboîtables assurant une immobilisation en rotation de la pièce rapportée sur le corps 5 de ladite pièce 3 de fixation. Ainsi, dans les exemples représentés où la pièce rapportée est un galet 9 à gorge 6, le flasque 9A du galet 9 en regard de la tête 4 de la pièce 3 de fixation comporte une rainure 10 à l'intérieur de laquelle vient se loger la tête 4 de la pièce 3 de fixation présentant une forme complémentaire à ladite rainure 10. Dans les exemples représentés, la tête 4 de la pièce 3 de fixation affecte la forme d'un carré ou d'un rectangle.

La pièce 3 de fixation comporte en outre au moins deux méplats 11B, 11C, 11A sensiblement parallèles ménagés respectivement sur le corps 5 de la pièce 7 de fixation et/ou sur la tête 4 de la pièce 3 de fixation et/ou sur l'organe de limitation d'enfoncement axial du corps 5 de la pièce 3 de fixation constitué de préférence d'une pièce rapportée introduite à coulissement sur le corps 5 de la pièce 3 de fixation jusqu'à une position en butée sur la tête 4 de la pièce 3 de fixation. Dans le cas où la tête 4 comporte au moins deux méplats 11C sensiblement parallèles, ces méplats 11C sont agencés pour coopérer avec des parties planes 16 de l'élément 12 de liaison de manière à assurer une immobilisation en rotation de l'élément 12 de liaison lors de son positionnement à cheval derrière la tête 4 de la pièce 3 de fixation. Les méplats 11A, 11B sont quant à eux agencés pour coopérer avec les bords 13A en U de l'ouverture 13 en U de l'élément 12 de liaison et/ou avec des parties planes 16 de l'élément 12 de liaison de manière à assurer une immobilisation en rotation de l'élément 12 de liaison lors de son positionnement à cheval dans la gorge 6 de la pièce 3 de fixation.

Ainsi, dans l'exemple représenté à la figure 3, la gorge du galet 9 à gorge comporte au moins deux méplats 11B adaptés à coopérer avec les bords 13A servant à la délimitation des branches du U de l'ouverture 13 en U de l'élément 12 de liaison pour assurer une immobilisation en rotation de l'élément 12 de liaison dans ladite gorge.

Dans le cas du mode de réalisation de la pièce 3 de fixation représenté à la figure 2, la tête 4 de la pièce 3 de fixation, qui est une tête rectangulaire, et le flasque 9A du galet 9 à gorge en regard de la tête 4 de la pièce 3 de fixation comportent chacun à leur périphérie au moins deux méplats parallèles, ces méplats étant respectivement constitués les uns 11C par deux côtés parallèles de la tête 4 de la pièce 3 de fixation, les autres 11A par des pans coupés du flasque 9A du galet à gorge venant en butée contre la tête 4 de la pièce 3 de fixation. Ces méplats 11A, 11C sont agencés pour coopérer avec des parties planes 16 de la pièce 12 de liaison et assurer une immobilisation en rotation de l'élément 12 de liaison lors de son positionnement à cheval dans la gorge 6 de la pièce 3 de fixation. Dans ce second cas, l'élément 12 de liaison peut affecter la forme d'un tube 15, généralement de section carrée, ouvert au moins partiellement sur l'une de ses faces, ce tube étant fermé à l'une de ses extrémités par une platine 14 comportant l'ouverture 13 sensiblement en forme de U. Platine 14 et tube 15 coopèrent entre eux pour permettre, lors du montage à chevauchement de l'élément 12 de liaison sur la pièce 3 de fixation, le chevauchement par la platine 14 du corps 5 de la pièce 3 de fixation et le chevauchement par les parois latérales rectilignes du tube 15 de la tête 4 de la pièce 3 de fixation. Ces parois latérales sont représentées en 16 à la figure 4. L'ouverture d'une face du tube 15 constitutif de la pièce 12 de liaison sur une partie de sa longueur au voisinage de la platine 14 portant l'ouverture 13 permet de ménager l'équivalent d'une chambre comme le montre cette figure.

En pratique, l'utilisation du dispositif d'ancrage décrit ci-dessus est la suivante. La pièce 3 de fixation est logée dans le mur, généralement après perçage d'un trou dans le mur au moyen d'un outil approprié. La pièce 3 de fixation est alors introduite dans le mur jusqu'à éventuellement faire saillie de l'élément 1 de construction et est maintenue par exemple au moyen d'un écrou 7 vissé sur le corps 5 de la pièce 3 de fixation. La pièce 3 de fixation est introduite dans l'élément 1 de construction à l'état emboîté du galet 9 à gorge et de la tête 4 de la pièce 3 de fixation jusqu'à une position dans laquelle le galet 9 vient en butée sur la face de l'élément 1 de construction destinée à recevoir le dispositif 2 de sécurité. En l'absence de pièce rapportée sur le corps, la pièce 3 est, grâce à son organe de limitation d'enfoncement axial, introduite dans l'élément 1 de construction de manière à ménager un espace entre tête 4 de la pièce 3 et face de l'élément 1 de construction destinée à recevoir le dispositif de sécurité. Les méplats, lorsqu'ils existent sur cette pièce 3 de fixation, sont alors installés dans une position sensiblement verticale. Au cours du vissage, la pièce 3 de fixation est maintenue dans une position fixe, l'écrou 7 étant mobile par rapport au corps 5 de la pièce 3 de fixation. Ceci permet de maintenir à coup sûr une orientation correcte des méplats. Cette orientation des méplats peut être vérifiée visuellement en regardant la position de la tête 4 de la pièce 3 de fixation lorsque celle-ci affecte une forme rectangulaire. Parallèlement, l'élément 12 de liaison est fixé au dispositif 2 de sécurité qui doit être ancré ou accroché à l'élément 1 de construction. Ce dispositif 2 de sécurité peut par exemple être constitué par un dispositif d'échafaudage du type destiné à venir simplement en appui sur la construction. Ces dispositifs d'échafaudage sont bien connus à ceux versés dans cet art. Un exemple de ce dispositif d'échafaudage est représenté à la figure 5. Le bras affectant la forme d'un tube 15 équipant l'élément 12 de liaison est généralement monté à emboîtement sur la structure d'échafaudage. Cet élément 12 de liaison peut encore être installé de manière permanente sur la structure d'échafaudage. La platine 14 portant l'ouverture 13 en forme de U est disposée à l'extrémité libre de ce bras. La structure d'échafaudage est donc élevée pour venir se positionner au-dessus de la gorge 6 ou plus généralement du corps 5 de la pièce 3 de fixation puis abaissée pour amener les bords 13A l'ouverture 13 de l'élément 12 de liaison en prise avec la gorge 6 par un montage à chevauchement en enserrant le fond de la gorge 6 avec un jeu variable.

Dans l'exemple représenté à la figure 6, le dispositif de sécurité est constitué par une échelle qui comporte, au voisinage de l'une de ses extrémités, une traverse parallèle à deux montants, cette traverse étant équipée d'un volet articulé sur ladite traverse, ce volet comportant au moins une ouverture 13 sensiblement en forme de U qui est montée à cheval de manière analogue à ce qui a été décrit ci-dessus dans la gorge 6 du corps 5 ou directement sur le corps 5 de la pièce 3 de fixation, la pièce 3 de fixation pouvant être identique à ce qui a été décrit ci-dessus. Dans ce cas, une immobilisation en rotation de l'élément 12 de liaison sur la pièce 3 de fixation n'est pas indispensable. Le but est simplement d'éviter un renversement ou un glissement de l'échelle en appui sur l'élément 1 de construction.

Il est à noter que, dans tous les exemples précités, l'ouverture 13 en forme de U de l'élément 12 de liaison est généralement constituée par une encoche ménagée sur un bord de l'élément 12 de liaison, en l'occurrence une platine 14 de cette dernière.

Par ailleurs, pour faciliter la tenue mécanique de l'ensemble, il peut être prévu, sur le flasque du galet 9 à gorge en appui sur l'élément 1 de construction, des griffes 17 destinées à s'enfoncer dans la construction au cours du serrage.

## Revendications

1. Dispositif d'ancrage dit permanent dans un élément (1), tel qu'un mur d'une construction pour ancrer ou accrocher de manière non permanente au moins un dispositif (2) de sécurité, tel qu'un échafaudage, une nacelle, une échelle, une plate-forme ou similaire, ce dispositif d'ancrage comprenant une pièce (3) de fixation permanente à l'élément (1) de construction et un élément (12) de liaison entre dispositif (2) de sécurité et pièce (3) de fixation, cet élément (12) de liaison comportant au moins une ouverture (13) profilée en forme de U renversé,
**caractérisé en ce que** la pièce (3) de fixation, telle que vis, boulon, broche ou cheville, est constituée d'un corps (5) allongé muni successivement, depuis son extrémité (5B) d'introduction dans l'élément (1) de construction, d'un organe (9) de limitation d'enfoncement axial dans l'élément (1) de construction et d'une tête (4) de manière à ménager, derrière la tête (4) de la pièce (3) de fixation, un espace permettant à l'élément (12) de liaison fixé au dispositif (2) de sécurité de pouvoir se positionner au-dessus de la pièce (3) de fixation en vue d'une coopération au moins avec la tête (4) de ladite pièce (3) de fixation, l'ouverture (13) profilé de l'élément (12) de liaison étant montée à cheval sur le corps (5) de la pièce (3) de fixation derrière la tête (4) de la pièce (3) de fixation, de sorte que toute désolidarisation du dispositif (2) de sécurité de l'élément (1) de la construction, lorsqu'il est soumis à un effort de renversement, est empêché.

2. Dispositif d'ancrage selon la revendication 1,
**caractérisé en ce que** l'organe de limitation d'enfoncement axial du corps (5) de la pièce (3) de fixation dans l'élément (1) de construction est constitué d'au moins un épaulement ménagé à la périphérie du corps (5) de la pièce (3) de fixation entre la tête (4) et l'extrémité (5B) d'introduction du corps (5) de la pièce (3) de fixation dans l'élément (1) de construction

3. Dispositif d'ancrage selon la revendication 1,
**caractérisé en ce que** l'organe de limitation d'enfoncement axial du corps (5) de la pièce (3) de fixation dans l'élément (1) de construction est constitué d'une pièce rapportée sur le corps (5) et formant entretoise entre l'élément (1) de construction et la tête (4) de la pièce (3) de fixation.

4. Dispositif d'ancrage selon la revendication 3,
**caractérisé en ce que** la pièce rapportée, telle qu'un manchon présentant au moins un épaulement périphérique externe ou un galet (9) à gorge est agencée pour ménager au moins une gorge (6) circonférentielle externe continue ou discontinue disposée entre la tête (4) de la pièce (3) de fixation et la partie (5A) du corps (5) de la pièce (3) de fixation destiné à être introduite dans l'élément (1) de construction, l'ouverture (13) profilée de l'élément (12) de liaison étant montée à cheval dans la dite gorge (6) pour entourer au moins partiellement le fond de la dite gorge (6).

5. Dispositif d'ancrage selon l'une des revendications 3 et 4,
**caractérisé en ce que** la pièce rapportée, de préférence à gorge, est introduite à coulissement sur le corps (5) de la pièce (3) de fixation jusqu'à une position en butée sur la tête (4) de la pièce (3) de fixation.

6. Dispositif d'ancrage selon la revendication 4,
**caractérisé en ce que** la gorge (6) présente une section d'allure générale trapézoïdale, la petite base du trapèze constituant le fond de la gorge (6).

7. Dispositif d'ancrage selon l'une des revendications 3 à 6,
**caractérisé en ce que** la pièce rapportée et la tête (4) de la pièce (3) de fixation comportent des formes complémentaires emboîtables assurant une immobilisation en rotation de la pièce rapportée sur le corps (5) de ladite pièce (3) de fixation.

8. Dispositif d'ancrage selon l'une des revendications 3 à 7,
**caractérisé en ce que** la pièce rapportée est un galet (9) à gorge, le flasque (9A) du galet (9) en regard de la tête (4) de la pièce (3) de fixation comportant une rainure (10) à l'intérieur de laquelle vient se loger la tête (4) de la pièce (3) de fixation présentant une forme complémentaire à ladite rainure (10).

9. Dispositif d'ancrage selon l'une des revendications 1 à 8,
**caractérisé en ce que** la tête (4) de la pièce (3) de fixation comporte au moins deux méplats (11C) sensiblement parallèles, ces méplats (11C) étant agencés pour coopérer avec des parties planes (16) de l'élément (12) de liaison de manière à assurer une immobilisation en rotation de l'élément (12) de liaison lors de son positionnement à cheval derrière la tête (4) de la pièce (3) de fixation.

10. Dispositif d'ancrage selon l'une des revendications 1 à 9,
caractêrisé en ce que la pièce (3) de fixation comporte au moins deux méplats (11A, 11B, 11C) sensiblement parallèles ménagés sur le corps (5) de la pièce (3) de fixation et/ou sur la tête (4) de la pièce (3) de fixation et/ou sur l'organe de limitation d'enfoncement axial du corps (5) de la pièce (3) de fixation constitué de préférence d'une pièce rapportée introduite à coulissement sur le corps (5) de la pièce (3) de fixation jusqu'à une position en butée sur la tête (4) de la pièce (3) de fixation, lesdits méplats étant agencés pour coopérer avec les bords (13A) en U de l'ouverture (13) en U de l'élément (12) de liaison et/ou avec des parties planes (16) de l'élément (12) de liaison de manière à assurer une immobilisation en rotation de l'élément (12) de liaison lors de son positionnement à cheval derrière la tête (4) de la pièce (3) de fixation.

11. Dispositif d'ancrage selon la revendication 10,
**caractérisé en ce que** les méplats sont ménagés d'une part dans le flasque (9A) d'un galet (9) à gorge, monté à coulissement sur le corps (5) de la pièce (3) de fixation et venant en butée contre la tête (4) de la pièce (3) de fixation, d'autre part sur la tête (4) de la pièce (3) de fixation.

12. Dispositif d'ancrage selon l'une des revendications 1 à 11,
**caractérisé en ce que** l'ouverture (13) en forme de U de l'élément (12) de liaison est constituée par une encoche ménagée sur un bord dudit élément (12) de liaison.

13. Dispositif d'ancrage selon l'une des revendications 1 à 12,
**caractérisé en ce que** l'élément (12) de liaison affecte la forme d'un tube (15), ouvert au moins partiellement sur l'une de ses faces et fermé à l'une de ses extrémités par une platine (14) comportant l'ouverture (13) sensiblement en forme de U, platine (14) et tube (15) coopérant entre eux pour permettre, lors du montage à chevauchement de l'élément (12) de liaison sur la pièce (3) de fixation, le chevauchement par la platine (14) du corps (5) de la pièce (3) de fixation et le chevauchement par les parois (16) latérales rectilignes du tube (15) de la tête (4) de la pièce (3) de fixation.

## Patentansprüche

1. Vorrichtung zur so genannten permanenten Verankerung an oder in einem Element (1), beispielsweise einer Mauer eines Bauwerks, zur nicht permanenten Verankerung oder Einhängung mindestens einer Sicherheitsvorrichtung (2), beispielsweise eines Gerüsts, einer Gondel, einer Leiter, einer Bühne und dgl., wobei diese Verankerungsvorrichtung ein Teil (3) zur permanenten Befestigung an dem Bauwerkelement (1) und ein Element (12) zur Verbindung der Sicherheitsvorrichtung (2) mit dem Befestigungsteil (3) aufweist, wobei dieses Verbindungselement (12) mindestens eine profilierte Öffnung (13) in Form eines umgedrehten U aufweist, **dadurch gekennzeichnet, dass** das Befestigungsteil (3), beispielsweise eine Schraube, ein Bolzen, eine Spindel oder ein Stift, aus einem länglichen Körper (5) besteht, welcher von seinem Ende (5B) zur Einführung in das Bauwerkelement (1) aufeinanderfolgend mit einem Organ (9) zur Begrenzung der axialen Eindringtiefe in das Bauwerkelement (1) und mit einem Kopf (4) versehen ist, derart, dass hinter dem Kopf (4) des Befestigungsteils (3) ein Raum ausgebildet wird, der es ermöglicht, dass sich das an der Sicherheitsvorrichtung (2) befestigte Verbindungselement (12) über dem Befestigungsteil positionieren kann, um mindestens mit dem Kopf (4) des genannten Befestigungsteils (3) zusammenzuwirken, wobei die profilierte Öffnung (13) des Verbindungselements (12) rittlings auf dem Körper (5) des Befestigungsteils (3) hinter dem Kopf (4) des Befestigungsteils (3) montiert ist, so dass eine Trennung der Sicherheitsvorrichtung (2) vom Bauwerkselement (1) bei Einwirkung einer Umkippkraft verhindert ist.

2. Verankerungsvorrichtung nach Anspruch 1, **dadurch gekennzeichnet, dass** das Organ zur Begrenzung der axialen Eindringtiefe des Körpers (5) des Befestigungsteils (3) in das Bauwerkselement (1) aus mindestens einem Ansatz besteht, welcher auf dem Umfang des Körpers (5) des Befestigungsteils (3) zwischen dem Kopf (4) und dem Ende (5B), mit dem der Körper (5) des Befestigungsteils (3) in das Bauwerkselement (1) eingeführt wird, gebildet ist.

3. Verankerungsvorrichtung nach Anspruch 1, **dadurch gekennzeichnet, dass** das Organ zur Begrenzung der axialen Eindringtiefe des Körpers (5) des Befestigungsteils (3) in das Bauwerkselement (1) aus einem Teil besteht, welches an den Körper (5) angesetzt ist und zwischen dem Bauwerkselement (1) und dem Kopf (4) des Befestigungsteils (3) einen Abstandhalter bildet.

4. Verankerungsvorrichtung nach Anspruch 3, **dadurch gekennzeichnet, dass** das angesetzte Teil, beispielsweise, als Hülse mit mindestens einem Absatz auf dem Außenumfang oder als Rolle (9), ausgebildet ist, um mindestens eine durchgehende oder unterbrochene Vertiefung auf dem äußeren Umfang zu bilden zwischen dem Kopf (4) des Befestigungsteils (3) und dem Abschnitt (5A) des Körpers (5) des Befestigungsteils (3), welcher dazu bestimmt ist, in das Bauwerkselement (1) eingeführt zu werden, wobei die profilierte Öffnung (13) des Verbindungselements (12) rittlings in der genannten Vertiefung (6) angeordnet ist, um den Grund der genannten Vertiefung (6) zumindest teilweise zu umgreifen.

5. Verankerungsvorrichtung nach einem der Ansprüche 3 und 4, **dadurch gekennzeichnet, dass** das angesetzte, vorzugsweise mit einer Vertiefung versehene Teil gleitend auf den Körper (5) des Befestigungsteils (3) bis zu einer Anschlagsstellung an dem Kopf (4) des Befestigungsteils (3) aufschiebbar ist.

6. Verankerungsvorrichtung nach Anspruch 4, **dadurch gekennzeichnet, dass** die Vertiefung (6) einen im allgemeinen trapezförmigen Querschnitt aufweist, wobei die kleine Basis des Trapezes den Grund der Vertiefung (6) bildet.

7. Verankerungsvorrichtung nach einem der Ansprüche 3 bis 6, **dadurch gekennzeichnet, dass** das angesetzte Teil und der Kopf (4) des Befestigungsteils (3) zueinander komplementäre, ineinander fügbare Formen aufweisen, wodurch sichergestellt ist, dass das an den Körper (5) des genannten Befestigungsteils (3) angesetzte Teil drehunbeweglich gemacht ist.

8. Verankerungsvorrichtung nach einem der Ansprüche 3 bis 7, **dadurch gekennzeichnet, dass** das angesetzte Teil eine mit einer Vertiefung versehene Rolle (9) ist, wobei die dem Kopf (4) des Befestigungsteils (3) zugewandte Scheibe (9A) der Rolle (9) eine Nut (10) zur Aufnahme des Kopfes (4) des Befestigungsteils (3) aufweist, der eine zu der genannten Nut (10) komplementäre Form aufweist.

9. Verankerungsvorrichtung nach einem der Ansprüche 1 bis 8, **dadurch gekennzeichnet, dass** der Kopf (4) des Befestigungsteils (3) mindestens zwei im wesentlichen parallel verlaufende Abflachungen (11C) aufweist, wobei diese Abflachungen (11C) angeordnet sind, um mit den ebenen Abschnitten (16) des Verbindungselements (12) derart zusammenzuwirken, dass sichergestellt ist, dass das Verbindungselement (12) bei seiner Positionierung rittlings hinter dem Kopf (4) des Befestigungsteils (3) drehunbeweglich gemacht ist.

10. Verankerungsvorrichtung nach einem der Ansprüche 1 bis 9, **dadurch gekennzeichnet, dass** das Befestigungsteil (3) mindestens zwei im wesentlichen parallel verlaufende Abflachungen (11A, 11B, 11C) aufweist, welche auf dem Körper (5) des Befestigungsteils (3) und/oder auf dem Kopf (4) des Befestigungsteils (3) und/oder auf dem vorzugsweise durch ein auf den Körper (5) des Befestigungsteils (3) bis zu einer Anschlagsstellung an dem Kopf (4) des Befestigungsteils (3) angesetztes, gleitend aufgeschobenes Teil gebildetes Organ zur Begrenzung der axialen Eindringtiefe des Körpers (5) des Befestigungsteils (3) gebildet sind, wobei die genannten Abflachungen angeordnet sind, um mit den U-förmig verlaufenden Rändern (13A) der U-förmigen Öffnung (13) des Verbindungselements (12) und/oder mit ebenen Abschnitten (16) des Verbindungselements (12) derart zusammenzuwirken, dass sichergestellt ist, dass das Verbindungselement (12) bei seiner Positionierung rittlings hinter dem Kopf (4) des Befestigungsteils (3) drehunbeweglich gemacht ist.

11. Verankerungsvorrichtung nach Anspruch 10, **dadurch gekennzeichnet, dass** die Abflachungen einerseits in der Scheibe (9A) einer mit einer Vertiefung versehenen, gleitend auf dem Körper (5) des Befestigungsteils (3) montierten und gegen den Kopf (4) des Befestigungsteils (3) zum Anschlag kommenden Rolle (9) und andererseits an dem Kopf (4) des Befestigungsteils (3) ausgebildet sind.

12. Verankerungsvorrichtung nach einem der Ansprüche 1 bis 11, **dadurch gekennzeichnet, dass** die U-förmige Öffnung (13) des Verbindungselements (12) durch eine an dem Rand des genannten Verbindungselements (12) ausgebildete Aussparung gebildet ist.

13. Verankerungsvorrichtung nach einem der Ansprüche 1 bis 12, **dadurch gekennzeichnet, dass** das Verbindungselement (12) die Form eines Rohres (15) aufweist, welches zumindest teilweise auf einer seiner Flächen offen und an einem seiner Enden durch eine Platte (14) verschlossen ist, welche die im wesentlichen U-förmige Öffnung (13) aufweist, wobei die Platte (14) und das Rohr (15) zusammenwirken, damit bei der überdeckenden Montage des Verbindungselements (12) auf dem Befestigungsteil (3) die Platte (14) den Körper (5) des Befestigungsteils (3) und die geraden Seitenwände (16) des Rohrs (15) den Kopf (4) des Befestigungsteils (3) überdecken können.

## Claims

1. Anchoring device, termed permanent anchoring device, in an element (1), such as a wall of a construction, for anchoring or hooking on, in a non-permanent manner, at least one safety device (2), such as scaffolding, a cage, a ladder, a platform or the like, this anchoring device comprising a part (3) for permanent fixing to the structural element (1) and an element (12) for linking between safety device (2) and fixing part (3) , this linking element (12) having at least one opening (13) shaped in the form of an inverted U,
**characterised in that** the fixing part (3), such as screw, bolt, spindle or pin, consists of an elongated body (5) provided successively, from its end (5B) for introduction into the structural element (1), with a member (9) for limiting the axial penetration into the structural element (1), and with a head (4) so as to provide, behind the head (4) of the fixing part (3), a space enabling the linking element (12) fixed to the safety device (2) to be able to assume a position above the fixing part (3) with a view to interaction at least with the head (4) of the said fixing part (3), the shaped opening (13) in the linking element (12) being fitted straddling the body (5) of the fixing part (3) behind the head (4) of the fixing part (3), such that any separation of the safety device (2) from the structural element (1) when it is subjected to an overturning force is prevented.

2. Anchoring device according to Claim 1,
**characterised in that** the member for limiting the axial penetration of the body (5) of the fixing part (3) into the structural element (1) consists of at least one shoulder provided at the periphery of the body (5) of the fixing part (3) between the head (4) and the end (5B) for introduction of the body (5) of the fixing part (3) into the structural element (1).

3. Anchoring device according to Claim 1,
**characterised in that** the member for limiting the axial penetration of the body (5) of the fixing part (3) into the structural element (1) consists of a part added onto the body (5) and forming a crosspiece between Lhe structural element (1) and the head (4) of the fixing part (3).

4. Anchoring device according to Claim 3,
**characterised in that** the added part, such as a sleeve having at least one external peripheral shoulder or a roller (9) with a groove, is equipped to provide aL least one continuous or discontinuous external circumferential groove (6) arranged between the head (4) of the fixing part (3) and the part (5A) of the body (5) of the fixing part (3) intended to be introduced into the structural element (1), the shaped opening (13) of the linking element (12) being fitted astride in the said groove (6) so that it at least partially surrounds Lhe bottom of the said groove (6).

5. Anchoring device according to one of Claims 3 and 4,
**characterised in that** the added part, preferably with a groove, is introduced by sliding onto the body (5) of the fixing part (3) until it reaches a position in abutment with the head (4) of the fixing part (3).

6. Anchoring device according to Claim 4,
**characterised in that** the groove (6) has a section of generally trapezoidal appearance, the small base of the trapezium constituting the bottom of the groove (6).

7. Anchoring device according to one of Claims 3 to 6,
**characterised in that** the added part and the head (4) of the fixing part (3) have complementary shapes that can be nested in one another, ensuring immobilisation or the part added onto the body (5) of the said fixing part (3) such that it is not able to rotate.

8. Anchoring device according to one of Claims 3 to 7,
**characterised in that** the added part is a roller (9) with groove, the cheek (9A) of the roller (9) facing the head (4) of the fixing part (3) having a slot (10) within which the head (4) of the fixing part (3) having a shape complementary to the said slot (10) is housed.

9. Anchoring device according to one of Claims 1 to 8,
**characterised in that** the head (4) of the fixing part (3) has at least two essentially parallel flattened surfaces (11C), these flattened surfaces (11C) being equipped to interact with the flat parts (16) of the linking element (12) so as to ensure immobilisation of the linking element (12) when it is positioned astride behind the head (4) of the fixing part (3) such that it is not able to rotate.

10. Anchoring device according to one of Claims 1 to 9,
**characterised in that** the fixing part (3) has at least two essentially parallel flat surfaces (11A, 11B, 11C) provided on the body (5) of the fixing part (3) and/or on the head (4) of the fixing part (3) and/or on the member limiting the axial penetration of the body (5) of the fixing part (3) preferably consisting of an added part introduced by sliding onto the body (5) of the fixing part (3) until it reaches a position in abutment with the head (4) of the fixing part (3), the said flat surfaces being equipped to interact with the U-shaped edges (13A) of the U-shaped opening (13) of the linking element (12) and/or with the flat parts (16) of the linking element (12) so as to ensure immobilisation of the linking element (12) when it is positioned astride behind the head (4) of the fixing part (3) such that it is not able to rotate.

11. Anchoring device according to Claim 10,
**characterised in that** the flat surfaces are provided, on the one hand, in the cheek (9A) of a roller (9) with groove, mounted such that it slides onto the body (5) of the fixing part (3) and coming (sic) into abutment with the head (4) of the fixing part (3) and, on the other hand, on the head (4) of the fixing part (3).

12. Anchoring device according to one of Claims 1 to 11,
**characterised in that** the U-shaped opening (13) of the linking element (12) consists of a notch provided on one extremity of the said linking element (12).

13. Anchoring device according to one of Claims 1 to 12,
**characterised in that** the linking element (12) assumes the shape of a tube (15), at least partially open on one of its faces and closed off at one of its ends by a plate (14) containing the essentially U-shaped opening (13), plate (14) and tube (15) interacting with one another to allow, during fitting of the linking element (12) straddling the fixing part (3), straddling of the body (5) of the fixing part (3) by the plate (14) and straddling of the head (4) of the fixing part (3) by the rectilinear side walls (16) of the tube (15).
